# EUROPÄISCHE PATENTSCHRIFT

(11) **EP 1 038 600 B1**
(45) Veröffentlichungstag und Bekanntmachung des Hinweises auf die Patenterteilung: **13.04.2005**
(21) Anmeldenummer: 00103116.0
(22) Anmeldetag: 16.02.2000
(51) Int. Cl.: B21B 1/18, B21B 39/18

(54) **Anordnung des mehrgerüstigen Fertigblocks und des, diesem nachgeordneten mehrgerüstigen Nachblocks in einadrigen Drahtwalzstrassen**
Arrangement of the multiple-stand finishing block and the following multiple-stand block in single strand wire rolling mills
Agencement du bloc finisseur à plusieurs cages et du bloc suivant à plusieurs cages dans des trains de laminage de fils à brin unique

(30) Priorität: 25.03.1999 DE 19913452
(43) Veröffentlichungstag der Anmeldung: 27.09.2000
(73) Patentinhaber: SMS Demag AG, 40237 Düsseldorf (DE)
(72) Erfinder: Grimmel, Rüdiger, 57250 Netphen (DE); Kruse, Michael, 40229 Düsseldorf (DE)
(74) Vertreter: Valentin, Ekkehard, Dipl.-Ing.

(56) Entgegenhaltungen:
- EP-A- 0 873 798
- EP-A- 0 987 064
- DE-A- 4 217 149
- GROOTAARTS M ET AL: "UMBAUMASSNAHMEN AN FÜNF EUROPÄISCHEN DRAHTSTRASSEN; CONVERSION MEASURES IN FIVE EUROPEAN WIRE MILLS" STAHL UND EISEN, VERLAG STAHLEISEN GMBH. DÜSSELDORF, DE, Bd. 114, Nr. 10, 12. Oktober 1994 (1994-10-12), Seiten 83-89,134, XP000468179 ISSN: 0340-4803

## Beschreibung

Die Erfindung bezieht sich auf eine Anordnung des mehrgerüstigen Fertigblocks und des, diesem in geringem Abstand nachgeordneten mehrgerüstigen Nachblocks in einadrigen Drahtwalzstraßen zur wahlweisen Nichtkühl- bzw. Kühlbehandlung des zwischen beiden Blöcken durchlaufenden Drahtstrangs, (siehe z.B. Grootaarts M. et al: "Umbaumassnahmen an fünf europaïschen Drahtstraßen, Stahl und Eisen, Verlag Stahleisen GmbH, Bd. 114, Nr. 10, 12 Oktober 1994).

Anordnungen dieser Art (EP 512 735 B1), die eine, den jeweiligen unterschiedlichen Produktionsanforderungen angepaßte flexiblere Kalibrierung der Walzen erlauben und damit auch eine verbesserte Ausnutzung der Walzstraße, verwenden hinter dem Fertigblock einen Nachblock mit mindestens zwei, meistens aber vier Walzgerüsten. Ein weiterer Vorteil dieser Anordnung besteht darin, daß im Nachblock durch Walzen mit reduzierter Abnahme in den letzten Gerüsten dieses Blocks eine Toleranzverbesserung erreichbar ist. Allerdings kann mit diesen Anordnungen der Walzgerüste nicht den unterschiedlichen Kühlanforderungen Rechnung getragen werden, die z.B. das thermo-mechanische Walzen erfordert. Solche Kühlanforderungen setzen mehr oder weniger lange Kühlstrecken zwischen dem Fertigblock und dem Nachblock voraus, die bei den gattungsgemäßen Anordnungen, wenn diese im Sinne der anfangs geschilderten Weise ausgebildet und betrieben werden sollen, nicht unterzubringen sind.

Es sind bereits Walzgerüstanordnungen bekannt, die bei Verwendung von Fertigblock und Nachblock solche Kühlbehandlungen des Drahtstrangs möglich machen. So ist in der DE-AS 42 17 149 eine Walzgerüstanordnung beschrieben, die hinter der Zwischengerüstgruppe und dem Fertigblock zwei, in und entgegen der Walzrichtung gegeneinander verschiebbare 180°-Drahtumführungen vorsieht, zwischen denen eine oder mehrere Kühlstrecken angeordnet sind. Aus einer nicht vorveröffentlichten Patentanmeldung (DE-198 43 032) geht eine Walzgerüstanordnung hervor, bei der in einer ersten Walzlinie, dicht hintereinander ein Fertigblock und ein Nachblock und in einer zweiten Walzlinie ein zweiter Fertigblock angeordnet sind. Die zweite Walzlinie zweigt hinter der vorhergehenden Zwischenwalzstraße von der ersten Walzlinie ab und führt parallel zu dieser, an deren Fertigblock und Nachblock vorbei in zwei 180°-Umführungen vor diesem Block in die erste Walzlinie zurück, wobei zwischen den beiden 180°-Umführungen eine oder mehrere Kühlstrecken angeordnet sind.

Aus einer weiteren, nicht vorveröffentlichten Patentanmeldung (DE-198 33 505), geht eine Walzgerüstanordnung hervor, bei der in zwei parallelen Walzlinien, die hinter der Zwischengerüststraße voneinander abzweigend und vor der Drahtweiterverarbeitungseinrichtung wieder zusammengeführt sind, in der einen Walzlinie ein Fertigblock mit nachgeordnetem Nachblock und in der anderen Walzlinie ein Nachblock sowie hinter diesen Blöcken jeweils eine oder mehrere Kühlstrecken vorgesehen sind.

Ausgehend von diesen bekannten Walzgerüstanordnungen liegt der Erfindung die Aufgabe zugrunde, die gattungsgemäße Anordnung eines Fertigblocks mit einem nahe hinter diesem angeordneten Nachblock auch für das Walzen von Stählen verwendbar zu machen, die nach der Walzung im Fertigblock z.B. zur Einsteuerung kontrollierter Temperaturprofile längere Strecken einer Kühlbehandlung bedürfen, bevor sie im Nachblock fertig gewalzt werden.

Diese Aufgabe wird durch eine, zwischen dem Fertigblock und dem Nachblock angeordnete Walzlinien-Wechselweiche gelöst, die den, den Fertigblock verlassenden Drahtstrang wahlweise dem Nachblock direkt oder über eine Umführungs-Walzlinie zuleitet, in der eine oder mehrere Kühlstrecken, sowie eine Drahtumführung und ein Schlingentisch angeordnet sind.

Die Walzlinienwechselweiche kann dabei, wie die Erfindung weiter vorsieht, als zwischen dem Fertigblock und dem Nachblock angeordnetes, quer zur Walzlinie verschiebbares Weichenstück ausgebildet sein, das mehrere Drahtdurchführungen aufweist, deren Ein- bzw. Ausführöffnungen durch die Querverschiebung des Weichenstücks wahlweise in die Walzlinie ein- und aus dieser ausbringbar sind, wobei eine Drahtdurchführung geradlinig parallel zur Walzlinie verläuft und die andere aus zwei, über Kreuz verlaufenden Drahtdurchführungen gebildet wird, die durch die Querverschiebung mit einer ihrer Mündungen als Eintritts- bzw. Austrittsöffnung in die Walzlinie einbring- und mit einer ihrer anderen Mündungen als Eintritts- bzw. Austrittsöffnung mit dem Eingang bzw. dem Ausgang der Umführungswalzlinie verbunden sind.

Diese erfindungsgemäße Lösung erlaubt es, bei geringem technischen Aufwand und verhältnismäßig beschränktem Platzbedarf mit der gattungsgemäßen Walzgerüstanordnung auch Stähle zu walzen, deren Walzung eine besondere Wärmesteuerung mit Hilfe mehr oder weniger langer Kühlstrecken bedarf, wobei die Umstellung von der einen auf die andere Walzbehandlung nur einer Umstellung der Walzlinienwechselweiche aus der einen in die andere Steuerposition bedarf.

Die Erfindung wird anhand des in der Zeichnung dargestellten Ausführungsbeispiels näher erläutert. In der Zeichnung zeigen
- Fig. 1: die Draufsicht auf die Walzgerüstanordnung in schematischer Darstellung,
- Fig. 2: eine Einzelheit in der Draufsicht, ebenfalls in schematischer Darstellung und
- Fig. 3: die Seitenansicht von Fig. 2.

Wie aus Fig. 1 zu ersehen, sind hinter dem letzten Gerüst 1 der im übrigen nicht dargestellten Zwischengerüststraße in der Walzlinie W1 ein Fertigblock 2 und ein Nachblock 3 mit geringem Abstand d angeordnet. Hinter dem Nachblock 3 sind in der gleichen Walzlinie W1 Kühlstrecken 4 und hinter diesen die Drahtsammeleinrichtung 5 vorgesehen. Zwischen Fertigblock 2 und Nachblock 3 befindet sich die Walzlinienwechselweiche 6, die (vgl. auch Fig. 2 und 3) eine geradlinig verlaufende Drahtdurchführung 6a und zwei über Kreuz verlaufende Drahtdurchführungen 6b und 6c aufweist. Die Walzlinienwechselweiche 6 ist, geführt in einer Führung 7, hier mit Hilfe eines Schubaggregats 8 in Richtung des Doppelpfeils D wahlweise in zwei Positionen verschiebbar. In der einen Verschiebeposition befindet sich die Drahtdurchführung 6a mit ihrer Eingangsöffnung und ihrer Ausgangsöffnung in der Walzlinie W1. In der anderen Verschiebeposition befinden sich die Eingangsöffnung EÖb der Zweig-Drahtdurchführung 6b und die Ausgangsöffnung AÖc der anderen Zweig-Drahtdurchführung 6c in der Walzlinie W1. Die Ausgangsöffnung AÖb der einen der Zweig-Drahtdurchführungen 6c führt, wie in Fig. 1 dargestellt, in eine zweite Walzlinie, die Umführungswalzlinie W2, in der Kühlstrecken 9 angeordnet sind. Diese Umführungs-Walzlinie W2 wird mittels einer Drahtumführung 10 und einem Schlingentisch 11 über die Eingangsöffnung EÖc durch die Zweig-Drahtdurchführung 6c und die Ausgangsöffnung AÖc in die Walzlinie W1 zurückgeführt.

Wie ersichtlich, kann die Anordnung mit Hilfe dieser Walzlinienwechselweiche 6 mit direktem Durchgang des aus der Zwischengerüststraße kommenden Drahtstrangs durch Fertigblock 2 und Nachblock 3 ohne jede Zwischenbehandlung oder mit Zwischenbehandlung des Drahtstrangs nach seinem Austritt aus dem Fertigblock 2 in Kühlstrecke 9 unter Längenausgleich mit Hilfe des Schlingentisches 11 betrieben werden, wobei der dichte Abstand zwischen Fertigblock 2 und Nachblock 3 unverändert bleibt.

### Bezugszeichenliste

- 1: (letztes) Gerüst
- 2: Fertigblock
- 3: Nachblock
- 4: Kühlstrecke
- 5: Drahtsammeleinrichtung
- 6: Weichenstück (der Walzlinienwechselweiche)
- 6a: Drahtdurchführung
- 6b: Drahtdurchführung
- 6c: Drahtdurchführung
- 7: Führung
- 8: Schubaggregat
- 9: Kühlstrecke
- 10: Drahtumführung
- 11: Schlingentisch
- AÖ: Ausgangsöffnung
- AÖa: Ausgangsöffnung
- AÖb: Ausgangsöffnung
- AÖc: Ausgangsöffnung
- EÖ: Eingangsöffnung
- EÖa: Eingangsöffnung
- EÖb: Eingangsöffnung
- EÖc: Eingangsöffnung
- W1: Walzlinie
- W2: Umführungs-Walzlinie
- d: Abstand
- D: Doppelpfeil

## Patentansprüche

1. Anordnung des mehrgerüstigen Fertigblocks und des diesem, in geringem Abstand nachgeordneten mehrgerüstigen Nachblocks in einadrigen Drahtwalzstraßen zur wahlweisen Nichtkühl- bzw. Kühlbehandlung des zwischen beiden Blöcken durchlaufenden Drahtstrangs,
**gekennzeichnet durch**
eine, zwischen dem Fertigblock (2) und dem Nachblock (3) angeordnete Walzlinien-Wechselweiche (6), die den, den Fertigblock (2) verlassenden Drahtstrang wahlweise dem Nachblock (3) direkt oder über eine Umführwalzlinie (W2) zuleitet, in der eine oder mehrere Kühlstrecken (9), eine Drahtumführung (10) und ein Schlingentisch (11) angeordnet sind.

2. Anordnung nach Anspruch 1,
**gekennzeichnet durch**
ein, zwischen dem Fertigblock (2) und dem Nachblock (3) angeordnetes, quer zur Walzlinie (W1) verschiebbares Weichenstrück (6), das mehrere Drahtdurchführungen (6a, 6b, 6c) aufweist, deren Ein- bzw. Ausführöffnungen **durch** die Querverschiebung des Weichenstücks (6) wahlweise in die Walzlinie (W1) ein- und aus dieser ausbringbar sind, wobei eine Drahtdurchführung (6a) geradlinig, parallel zur Walzlinie (W1) verläuft, und die andere aus zwei, über Kreuz verlaufenden Drahtdurchführungen (6b, 6c) gebildet wird, die mit jeweils einer ihrer Mündungen Eingangsöffnung (EÖb) bzw. Ausgangsöffnung (AÖc) in die Walzlinie (W1) einbringbar und mit jeweils einer ihrer anderen Mündungen Eingangsöffnung (EÖc) bzw. Ausgangsöffnung (AÖb) mit dem Eingang bzw. dem Ausgang der Umführwalzlinie (W2) verbunden sind.

## Claims

1. An arrangement of a multi-stand finishing block and a multi-stand post finishing block situated a short distance downstream of the finishing block in single-wire rolling mill trains in order to selectively subject the wire strand traveling between the two blocks to a non-cooling or cooling treatment,
**characterized in**
a pitch line change-over unit (6) that is arranged between the finishing block (2) and the post finishing block (3) and serves for selectively advancing a wire strand emerging from the finishing block (2) to the post finishing block (3) directly or via a looping pitch line (W2), in which one or more cooling zones (9), a wire looper (10) and a looping table (11) are arranged.

2. The arrangement according to Claim 1,
**characterized in**
a change-over element (6) that is arranged between the finishing block (2) and the post finishing block (3) and can be displaced transverse to the pitch line (W1), wherein said change-over element contains several wire guides (6a, 6b, 6c), the inlet and outlet openings of which can be selectively displaced into and out of the pitch line (W1) by transversely displacing the change-over element (6), wherein one wire guide (6a) extends linearly parallel to the pitch line (W1) and the other wire guide is formed by two branch wire guides (6b, 6c) that cross one another and can be displaced into the pitch line (W1) with one of their orifices inlet opening (EÖb) or outlet opening (AÖc) and are respectively connected to the inlet and the outlet of the looping pitch line (W2) with their other respective orifice inlet opening (EÖc) or outlet opening (AÖb).

## Revendications

1. Disposition d'un bloc finisseur multicage et du bloc multicage suiveur placé à faible distance en aval de celui-ci dans des trains de laminoir de fil métallique à un couloir pour traitement sans refroidissement ou avec refroidissement au choix du fil métallique coulé passant entre les deux blocs,
**caractérisée par**
un aiguillage échangeur de lignes de laminage (6) disposé entre le bloc finisseur (2) et le bloc suiveur (3) et qui dirige vers le bloc suiveur (3) le fil métallique coulé quittant le bloc finisseur (2) au choix directement ou par une ligne de laminage de déviation (W2) dans laquelle sont disposés un ou plusieurs segments de refroidissement (9), une déviation de fil métallique (10) et une table en boucle (11).

2. Disposition selon la revendication 1,
**caractérisée par**
une pièce d'aiguillage (6) disposée entre le bloc finisseur (2) et le bloc suiveur (3), déplaçable transversalement à la ligne de laminage (W1) et qui présente plusieurs passages pour le fil métallique (6a, 6b, 6c) dont les orifices d'entrée et de sortie peuvent être au choix, par le décalage transversal de la pièce d'aiguillage (6), rentrés dans la ligne de laminage (W1) et en être sortis, un passage pour le fil métallique (6a) s'étendant en ligne droite parallèlement à la ligne de laminage (W1) et l'autre étant constitué de deux passages pour fil métallique (6b, 6c) s'étendant en croix, qui peuvent être rentrés chacun par une de leurs embouchures orifice d'entrée (EÖb) ou orifice de sortie (AÖc) dans la ligne de laminage (W1) et sont reliés chacun par une de leur autres embouchures orifice d'entrée (EÖc) ou orifice de sortie (AÖb) à l'entrée ou à la sortie de la ligne de laminage de déviation (W2).
